# EUROPÄISCHE PATENTSCHRIFT

(11) **EP 2 291 105 B1**
(45) Veröffentlichungstag und Bekanntmachung des Hinweises auf die Patenterteilung: **26.11.2014**
(21) Anmeldenummer: 09765766.2
(22) Anmeldetag: 08.06.2009
(51) Int. Cl.: A47L 15/42

(54) **HAUSGERÄT MIT VORRICHTUNG ZUM TÜRGEWICHTSAUSGLEICH**
HOUSEHOLD APPLIANCE WITH DEVICE FOR DOOR WEIGHT COMPENSATION
APPAREIL MÉNAGER AVEC DISPOSITIF POUR COMPENSER LE POIDS DE LA PORTE

(30) Priorität: 16.06.2008 TR 200804364
(43) Veröffentlichungstag der Anmeldung: 09.03.2011
(73) Patentinhaber: BSH Bosch und Siemens Hausgeräte GmbH, 81739 München (DE)
(72) Erfinder: SIMSEK, Övünc, 59850 Tekirdag (TR); AYBAS, Mutlu Yucel, 89407 Dillingen (DE); BAMBAL, Sebahattin, 59850 Tekirdag (TR)
(86) Internationale Anmeldenummer: PCT/EP2009/057021
(87) Internationale Veröffentlichungsnummer: WO 2009/153186

(56) Entgegenhaltungen:
- EP-A- 1 055 882
- WO-A-2007/088141
- DE-U1- 8 709 496
- US-A- 2 425 365
- US-A- 3 921 252

## Beschreibung

Die vorliegende Erfindung betrifft ein Hausgerät mit einer Ausgleichsvorrichtung, wobei an der Ausgleichsvorrichtung eine Rückholfeder angebracht ist und die angeführte Rückholfeder mit einem Verbindungselement an das Scharnier der Vordertür montiert ist, um das Gewicht der an einer waagerechten Achse des Rahmens angebrachten Vordertür auszugleichen.

Die Vordertür der Innenkammer eines Rahmens im Geschirrspülgerät wird im waagerechten Drehwinkel in Richtung Boden mit Hilfe eines am oberen Bereich der Vordertür angebrachten Griffs durch Ziehen geöffnet, wobei die Tür am Bodenbereich mit gegenseitig befestigten Scharnieren befestigt wird. Durch das Gewicht der Vordertür entsteht in Öffnungsrichtung an den Scharnieren ein Moment, das ohne Gegenmaßnahmen zur ungewollten Türöffnung und infolgedessen zu Türschäden führt.

Das angeführte Problem wird mittels einer Vorrichtung zum Türgewichtsausgleich gelöst. Die Vorrichtung beinhaltet eine Rückholfeder, die von einer Seite mit dem Rahmen und von der anderen Seite mittels eines Scharniers in Gegenrichtung der Öffnung einen Zug ausführend mit der Vordertür verbunden ist. Die Verbindung zwischen Rückholfeder und Scharnier erfolgt über ein Zwischenverbindungselement, das gegenüber der Rückholfeder und den Scharnieren je eine Verbindungswelle enthält, damit die Enden von Rückholfeder und Scharnier geschützt und zugleich auf einfache Weise demontiert werden können.

An beiden Enden des Zwischenverbindungselements ist an den zueinander parallel positionierten Wellen je eine Verbindungsverlängerung in Form von Haken bereitgestellt. Diese bilden je ein Verbindungslager für die gegenüberliegenden Scharniere und die Rückholfeder, wobei die Wellen zylinderartige Gelenke aufweisen.

Um das durch das Türgewicht gebildete Moment zu kompensieren, wird von der Rückholfeder die Vordertür mittels Scharnier in Gegenrichtung zur Türöffnung gezogen, wobei durch die Kraft der Federkonstante der Effekt des Gegenmoments erzeugt wird. Diese Kraft vergrößert sich durch die Spannungsstrecke der Rückholfeder bei jedem Öffnungswinkel der Vordertür im linearen Verhältnis. Die Tür weist durch den bedingt durch das Türgewicht entstehenden Momenteffekt einen progressiven Charakter auf, sobald sich der Öffnungswinkel der Tür vergrößert und sich dadurch der x-Achse annähert. Somit ist gewährleistet, dass mit dem durch die Federkonstante ausgeglichenen Moment die Tür nur bis zum vorgegebenen Öffnungswinkel durch ihr Gewicht ausgeglichen wird und arretiert (siehe Moment-Diagramm in Abb. 1 b). Das sich vergrößernde Moment der Vordertür übersteigt das Ausgleichsmoment des Gewichts, welches aufgrund der Federkonstante durch die Zugkraft entsteht, und verhindert dadurch, dass die Tür an einem erwünschten Punkt arretiert. Größere Öffnungswinkel, an denen die Tür arretiert, werden durch die Vergrößerung der Federkonstante der Rückholfeder erzielt. Für den Bediener jedoch wird es dadurch schwieriger, die geschlossene Tür zu öffnen.

Die US 2,425,365 beschreibt ein Hausgerät mit einem Rahmen und einer Kammer, wobei die Kammer durch eine Vordertür verschließbar ist. Die Vordertür ist über ein Scharnierteil drehbar mit dem Rahmen verbunden. An dem Scharnierteil ist ferner ein Zwischenverbindungselement angeordnet, welches weiter mit einer Rückholfeder verbunden ist. Das Öffnen der Vordertür hat eine Drehung des Scharnierteils, und damit ein Erhöhen der Spannung der Rückholfeder zur Folge.

Weitere Hausgeräte mit einem ähnlichen Aufbau sind aus US 3,921,252 und DE 87 09 496 U1 bekannt. Auch hierbei ist eine zum Verschließen einer Kammer vorgesehene Vordertür an einem Scharnierteil befestigt, wobei an dem Scharnierteil ein Zwischenverbindungselement angeordnet ist, welches weiter mit einer Rückholfeder verbunden ist.

Aus der WO 2007/088141 A1 ist ein weiteres Hausgerät mit einer durch eine Vordertür verschließbaren Kammer bekannt. Die Vordertür ist an einem Scharnierteil befestigt, innerhalb dessen eine Rückholfeder und ein Mechanismus zum Spannen der Rückholfeder beim Öffnen der Vordertür vorgesehen sind.

Ein ähnlich aufgebautes Hausgerät ist in der EP 1 055 882 A2 beschrieben. Das Hausgerät weist eine Kammer und eine Vordertür zum Verschließen der Kammer auf, wobei die Vordertür an einem Scharnierteil befestigt ist. Innerhalb des Scharnierteils sind eine Rückholfeder und Mittel zum Spannen der Feder beim Öffnen der Vordertür angeordnet.

Zweck der vorliegenden Erfindung ist die Kompensierung des bei der Öffnung der Vordertür eines Hausgeräts in einer waagerechten Achse anhand einer Ausgleichsvorrichtung progressiven Moments, welches durch das Türgewicht entsteht.

Ein weiterer Zweck dieser Erfindung ist die Gewährleistung eines progressiven Ausgleichsmoments ohne Modifizierung eines Parameters von der Rückholfeder mit Hilfe eines Zwischenverbindungselements.

Um die oben angeführten Ziele der vorliegenden Erfindung zu erreichen, wird durch die Neuheit ein Hausgerät erbracht, welches einen Rahmen mit Kammer, ein Scharnier zum Aufliegen auf dem Rahmen der die Kammer im waagerechten Drehwinkel schließenden und öffnenden Vordertür und eine Rückholfeder zum Ausgleich des Vordertürgewichts, eine Federverbindung zur Bewegungsübertragung zwischen dem angeführten Scharnier und der Rückholfeder, ein Zwischenverbindungselement mit einer Federverbindung und einem Scharniergelenk aufweist.

Erfindungsgemäß ist die Drehfläche, die bei der angeführten Öffnungsweise der Vordertür bis zu einem vorgegebenen freien Drehwinkel in Drehrichtung der Tür ein Drehen des Scharniergelenks während des Öffnens gewährt, mit einem Stopper charakterisiert, der, sobald das angeführte Scharnier den freien Drehwinkel überschreitet, das Scharniergelenk schließt.

Bei manchen Ausführungen dieser Erfindung ist der angeführte Stopper in Form einer Verlängerung der Drehfläche des Scharniergelenks dargestellt, wodurch am Gelenkelement eine Dreh- und Verriegelungsfunktion gewährleistet werden kann.

Bei manchen Ausführungen ist die Erfindung mit einem Hebel charakterisiert, der an einem Ende das Scharniergelenk und an dem anderen Ende die Federverbindung trägt. Durch den Hebel wird ein Abstand gewährt und durch die Verriegelung des Gelenkelements wird das Moment die Federstrecke vergrößern.

Bei manchen Ausführungen der Erfindung ist die Drehfläche grundsätzlich eine Kreisfeder, wodurch das Gelenkelement nach dem freien Drehwinkel eine Drehung zulässt.

Bei manchen Ausführungen der Erfindung ist ein Hebelarm charakterisiert, der sich zum Rahmen hin über ein Scharnier erstreckt und mit dem die Rückholfeder verbunden ist, um die Zugstrecke der Rückholfeder während der Türöffnung zu vergrößern. Der Hebelarm vergrößert die Zugstrecke der Feder durch die Bewegung der Vordertür in Richtung Türöffnung.

Bei manchen Ausführungen ist die Erfindung mindestens mit einem Lager charakterisiert, an dem das Gelenkelement des Scharniers montiert ist, wodurch das Gelenkelement einfach an das Scharnier angebracht werden kann.

Bei manchen Ausführungen der Erfindung ist am Lager eine Gelenkfläche dargestellt, die die Drehfläche trägt.

Bei manchen Ausführungen der Erfindung ist an dem Lager mindestens eine Verriegelungsfläche angebracht, um die Verlängerungsform zu blockieren.

Bei manchen Ausführungen der Erfindung ist ein zylinderartiges Gelenk charakterisiert, das die Federverbindung verformt, wodurch die Feder z.B. an der Hakenspitze ohne Verdrehung eine freie Drehmöglichkeit erreicht.

Bei manchen Ausführungen der Erfindung ist das Scharniergelenk grundsätzlich in Bolzenform dargestellt, wodurch das Scharniergelenk eine Gelenkfläche und eine Verriegelungsfläche mit einem seitlichen Rand enthält.

Die weiteren Eigenschaften und Vorteile der vorliegenden Erfindung werden für die betreffenden Fachtechniker durch detaillierte Erläuterungen und Zeichnungen in den nachfolgenden Abschnitten verständlich gemacht.

Die Einzelheiten und einige Vorteile der vorliegenden Erfindung werden durch die Erläuterungen und Zeichnungen ausführlich geschildert. Die Zeichnungen dienen dazu, die vorliegende Erfindung ohne irgendeine Einschränkung mittels Beispielen zu erklären.
Abbildung 1a zeigt die Perspektivansicht eines Hausgeräts mit einem angebrachten Zwischenverbindungselement.
Abbildung 1b zeigt nach dem Stand der Technik der angewendeten Methode das Moment-Winkel-Diagramm.
Abbildung 2 zeigt die Vorrichtung zur Türöffnung und zum Gewichtsausgleich ohne Seitenwand in der Abbildung 1 unten.
Abbildung 3a zeigt die vorliegende Erfindung mit angebrachtem Zwischenverbindungselement, wobei das Rückholfeder- und Scharnierverhältnis von vorne dargestellt wird. Die Tür ist hierbei geschlossen.
Abbildung 3b zeigt den Stand des Zwischenverbindungselements von Abbildung 3a von vorne bei geöffneter Tür.
Abbildung 4a zeigt das in Abbildung 3a dargestellte Zwischenelement ohne Feder in Perspektivansicht.
Abbildung 4b zeigt das in Abbildung 3b dargestellte Zwischenverbindungselement ohne Feder in Perspektivansicht.
Abbildung 5a zeigt das Zwischenverbindungselement von vorne im Querschnitt.
Abbildung 5b zeigt das Schema der Vorrichtung zum Türgewichtsausgleich mit der Tür im freien Drehwinkel und die Position des Zwischenverbindungselements.
Abbildung 5c zeigt den im Abbildung 5b dargestellten Mechanismus mit der vorderen Tür im Verriegelungswinkel.

Bevor die Strukturierungen der vorliegenden Erfindung ausführlich erläutert werden, ist hervorzuheben, dass die vorliegende Erfindung sich nicht mit der Ausführung von Komponenten-Arrangements und Konstruktionsdetails gemäß Beschreibungen und Definitionen in den nachfolgenden Abschnitten beschränkt.

| | | | |
|---|---|---|---|
| 10 | Rahmen | 50 | Zwischenverbindungselement |
| 12 | Gleitfeder | 52 | Scharniergelenk |
| 14 | Kammer | 522 | Verriegelungsanschlag |
| 20 | Scharnier | 524 | Parkstopper |
| 22 | Türverbindungselement | 526 | Drehfläche |
| 24 | Hebelarm | 528 | Drehwinkel |
| 242 | Lager | 54 | Federverbindung |
| 244 | Verriegelungsfläche | 56 | Hebel |
| 246 | Standfläche | 60 | Rückholfeder |
| 248 | Gelenkfläche | 62 | Gelenkhaken |
| 26 | Türlager | 64 | Rahmenhaken |
| 30 | Vordertür | L1 | Freie Federlänge |
| 40 | x-Achse | L2 | Freier Hebelarm |
| α | Freier Drehwinkel | r1 | Federstrecke mit Verriegelung |
| β | Verriegelungswinkel | r2 | Hebelarm mit Verriegelung |

In Abbildung 1a ist ein Geschirrspülgerät dargestellt, an dessen Boden sich ein Rahmen (10) mit einer Kammer (14) befindet und mit einem Scharnier (20) in Richtung x-Achse (40) eine gelenkige zu öffnende Tür (30) angebracht ist. Die vom Bediener gezogene Vordertür (30), welche mittels Scharnier (20) befestigt ist, dreht und öffnet sich in Richtung x-Achse (40).

In Abbildung 2 ist das Geschirrspülgerät ohne Seitenwand abgebildet, um den Mechanismus der Gewichtsausgleichsvorrichtung der Vordertür (30) darstellen zu können, wobei die Vordertür (30) im geschlossenen Zustand zu sehen ist. Die Vordertür (30) ist von unten mittels Türverbindungselementen (22) ähnlich Nieten an der kurzen Seite des L-förmigen Scharniers (20) befestigt. Der lange Arm des Scharniers (20) weist einen Hebelarm (24) auf und erstreckt sich waagerecht in Richtung Rahmen (10). Die kurze Seite des Scharniers trifft in der Ecke auf den Hebelarm (24). An dieser Stelle befindet sich am Boden in umgekehrter U-Form ein Türlager (26), an das eine die x-Achse (40) darstellende Welle angebracht ist. Dadurch sitzt das die Vordertür (30) tragende Scharnier (20) im Rahmen (10). An das Ende des Hebelarms (24) ist ein Lager (242) in U-Form angeordnet, wobei in das Lager (242) ein Zwischenverbindungselement (50) positioniert ist. Um das Gewicht der Vordertür (30) auszugleichen, wird eine Rückholfeder (60) mit einem an den Enden angeordneten Gelenkhaken (62) an das Zwischenverbindungselement (50) und einem Rahmenhaken (64) an den Rahmen (10) der hinteren Bodenseite montiert. Zwischen den Gelenk- und Rahmenhaken (62, 64) der Rückholfeder (60) befindet sich ein Spiralkörper, der sich über eine zum Rahmen (10) geneigte Gleitfeder (12) von unten in Richtung Vordertür (30) erstreckt.

Abbildung 3a zeigt das Zwischenverbindungselement (50) bei geschlossener Position (0°) der Vordertür (30). Bei geschlossener Vordertür (30) erstreckt sich der Hebelarm (24) in Richtung Rahmen (10). Durch das Eigengewicht der Rückholfeder (60) und der Neigung zum Rahmen (10) in freier Federlänge (L1) wird das Zwischenverbindungselement (50) in zylinderförmiger Gelenkstruktur an der unteren Spitze an die Federverbindung (54) in Richtung Rahmen (10) gehängt.
Das Scharniergelenk (52), das sich in Form von einer Nockenstruktur an das Zwischenverbindungselement (50) verbindet, stützt sich auf die Verriegelungsfläche (244) und wird zugleich in Parkposition gestellt, wobei diese Verriegelungsfläche des Lagers (242) nahe der Kante des Hebelarms (24) angeordnet ist.

Abbildung 3b zeigt das Zwischenverbindungselement (50) bei vollständig geöffneter Position (90⁰) der Vordertür (30). Bei geöffneter Vordertür (30) schaut der Hebelarm (24) nach oben, und während der Drehung in Richtung der x-Achse (40) wird in Öffnungsrichtung der Vordertür (30) eine Feder dargestellt. Aufgrund der Rückholfeder (60) wird das Zwischenverbindungselement (50) durch die Kraft der Federverbindung (54) beeinflusst und stützt sich mit dem Scharniergelenk (52) auf die Verriegelungsfläche (244).

Abbildung 4a zeigt die Verriegelungsfläche (244) bei geschlossener Vordertür (30) ausführlicher. Abbildung 4b zeigt die geöffnete Vordertür (30). In dieser geöffneten Position sieht man den Hebel (56), der die Scharniergelenke und die Feder (52, 54) des Zwischenverbindungselements (50) von beiden Seiten umschließt und zwischen diesen Gelenkelementen einen bestimmten Abstand bildet.

Abbildung 5a zeigt das Zwischenverbindungselement (50) auf Längsebene im Querschnitt. Der Hebel (56) ist aus einer rechteckigen Plattenform mit zwei abgerundeten Enden und an der rechten Seite mit einer Federverbindung (54) in Form einer kreisförmigen Welle dargestellt. Die Federverbindung (54) ist kreisförmig und aus Kunststoff mit einem kleinen Reibungskoeffizienten hergestellt. Durch diese Eigenschaften kann sich der Gelenkhaken (62) über der Federverbindung auf einfacher Weise drehen. An der linken Seite des Hebels (56) befindet sich das Scharniergelenk (52), wobei an der Seite des Scharniergelenks (52) mit der Federverbindung (54) in der Parallelachse zur Federverbindung (54) eine Drehfläche (526) als kreisförmige Feder angeordnet ist. Abbildung 5a zeigt die vollständig geöffnete Vordertür (30) und die Position des Lagers (242) mit unterbrochenen Linien. Bis zu einer freien Drehachse von 180° (α) formt die Drehfläche (526) eine fehlende Feder aus, und während der Öffnung und Schließung der Vordertür (30) wird an einer Gelenkfläche (248), die den Boden des U-förmigen Lagers (242) bildet, eine beschränkte Drehbewegung ausgeführt.

Die Drehbewegung wird durch einen Parkstopper (524) eingeschränkt, der bei geschlossener Vordertür (30) den Rand der Drehfläche (526) bildet, die gleichzeitig in Richtung Parkfläche (246) positioniert ist. Wird die Vordertür (30) vollständig geöffnet, ist die Drehbewegung ein Verriegelungsanschlag (522), der in Richtung Verriegelungsfläche (244) den Rand der Drehfläche und mit dem Parkstopper (524) eine freie Drehachse (α) bildet. Beim Scharniergelenk (52) sind an der Verbindungsstelle Parkstopper und Verriegelungsanschlag (524,522) zur Behebung der Schärfe kreisförmig dargestellt.

Bei Spannung der Rückholfeder (60) während der Öffnung der Vordertür (30) wird bedingt durch die entstehende Zugkraft des Scharniergelenks (52) nur eine eingeschränkte Drehung ausgeführt. Aufgrund dieser Faktoren wird die Bewegung mit Einfluss auf die Gewichtausgleichsvorrichtung in Abbildung 5b und 5c mit Hilfe von Mechanismusschemen ausführlicher dargestellt.

Abbildung 5b zeigt eine geöffnete Vordertür (30) mit einem höchstens 30° definierten freien Drehwinkel und die dazugehörige Position der Gewichtsausgleichsvorrichtung. Bei einer Vordertürbewegung (30) zwischen 0⁰- 30⁰ dreht sich das an die Vordertür (30) integrierte Scharnier (20) ebenfalls. Während dieser Drehbewegung verfügt das Zwischenverbindungselement (50) über zwei Freiheitsgrade. In Verbindung zur Drehbewegung der Vordertür (30) zwischen 0⁰-30⁰ und zur Drehung des Scharniergelenks (52) und der Federverbindung (54) bewegt sich das Zwischenverbindungselement (50) drehend. Hierbei wird die an den Rahmenhaken (64) befestigte Rückholfeder (60) vom Haken des Gelenkelements (62) gespannt und die Federverbindung (54) wird mittels Kraft in Höhe der durch die Vorlaufstrecke sowie das Eigengewicht entstehenden Spannung gezogen. Durch die Drehfreiheit des Scharniergelenks (52) erstreckt sich der Hebel des Zwischenverbindungselements (56) in Richtung Rückholfeder (60). Bei einer Drehung des Scharniergelenks (52) durch die Bewegung des Hebelarms (24) über eine Drehachse (528) von 0⁰ bis zu 30⁰ bewegt sich die Drehfläche (526) über der Gelenkfläche (248), wodurch sich der an die Parkfläche (526) gestützte Parkstopper (524) von seiner Position trennt, wobei die Vordertür (30) geschlossen bleibt. Wird die freie Drehachse erreicht (α), stützt sich der Verriegelungsanschlag (522) auf die Verriegelungsfläche (244).

Bis zur freien Drehachse (α) wird während der Drehbewegung der Vordertür (30) aufgrund des Gewichts der Vordertür (30) das entstehende Moment in der x-Achse (40) durch das aus der Kraft des Federkoeffizienten der Rückholfeder (60) entstehende Ausgleichsmoment kompensiert. Hält das Ausgleichsmoment bei geschlossener Vordertür (30) bis zu dem freien Drehwinkel (α) zwischen einem bestimmten Winkelwert, entspricht der auf Hebelarm (24) rechtwinklig wirkende Kraftkomponentenwert zwischen Zwischenverbindungselement (50) und Hebelarm (24) dem Wert, der sich aus der Multiplikation der Hebelarmlänge (24) und einer freien Federlänge (r1) der Rückholfeder (60) ergibt.

Bei einem Ausführungsbeispiel der vorliegenden Erfindung ist die Vordertür (30) mit einem Mechanismus auf Abbildung 5c dargestellt, wobei der freie Drehwinkel (α) 30⁰ überschritten ist. Diese Position zeigt eine bis zu einem Verriegelungswinkel (β) z.B. 70⁰ gedrehte Vordertür (30) im Verhältnis zum Rahmen (10). Bei einer Bewegung der Vordertür (30) zwischen 30⁰ - 90⁰ oder über dem Verriegelungswinkel (β) stützt sich der Verriegelungsanschlag (522) des Zwischenverbindungselements (50) (siehe Abb. 5a) auf die Verriegelungsfläche (244). Deshalb wird sich das Scharniergelenk (52) in der Drehachse (528) gegen die Drehung im Uhrzeigersinn schließen, wodurch das Türlager (242) der Vordertür (30) die Drehbewegung ohne an der Gelenkfläche (248) zu tragen an den Hebel (56) weiterleiten. Anschließend drehen sich Vordertür (30), Hebelarm (24) und Zwischenverbindungselement (50) wie ein einziges Bauteil am Türlager (26) in waagerechter Achse (40). Die Rückholfeder (60) dreht sich während der Drehbewegung innerhalb der Federverbindung (54) mit dem zylinderartigen Gelenkelement und spannt sich zugleich weiter.

Im Verriegelungswinkel (β) vergrößert sich der normale Winkel im Verhältnis zur Bodenebene des Vordertürgewichts (30) und führt dadurch zur progressiven Vergrößerung des Moments. Andererseits ist die Struktur des Mechanismus, der das Ausgleichsmoment bildet, durch die Vergrößerung der Strecke des Hebelarms (24) wegen der Fixierung des Zwischenverbindungshebels (50) länger als der entstehende freie Hebelarm (r1). Der Momenteffekt dieser Struktur entspricht dem Wert, der sich aus der Multiplikation von Federlänge mit Verschluss (L2) des Hebalarms mit Verschluss (r2) in der neuen Position der Rückholfeder (60) ergibt, die zwischen x-Achse (40) und Federverbindung (54) gemessen wird.

Bei Verschließen der Vordertür (30) ist für das Gewichtsausgleichsmoment der Hebelarm mit Verschluss (r2) im Verriegelungswinkel (β) und ab dem freien Drehwinkel (α) bis zur geschlossenen Position der freie Hebelarm (r1) bestimmend. Abbildung 5c zeigt das Entstehen des Kompensationseffekts auf das progressive Moment bedingt durch den freien Hebelarm und den Hebelarm mit Verschluss (r1, r2) sowie den Winkel der Rückholfeder (60). Bei Übergang des freien Drehwinkels (α) auf den Verriegelungswinkel (β) und 90⁰-Annäherung des Winkels zwischen dem Hebelarm mit Verschluss (r2) und der Rückholfeder (60) erhöht sich die Kraftkomponente, die sich auf das Kompensationsmoment auswirkt. Dieser Fall wird auch durch die Parallellage des Rahmenhakens (64) zur x-Achse (40) unterstützt.

## Patentansprüche

1. Hausgerät mit einem Rahmen (10) und einer Kammer (14), wobei die Kammer (14) durch eine Vordertür (30) verschließbar ist,
wobei die Vordertür (30) über ein Scharnierteil (20) drehbar mit dem Rahmen (10) verbunden ist, um ein Öffnen der Vordertür (30) zu ermöglichen,
wobei zum Gewichtsausgleich der Vordertür (30) eine Rückholfeder (60) vorgesehen ist,
wobei zwischen dem Scharnierteil (20) und der Rückholfeder (60) zur Bewegungsübertragung ein Zwischenverbindungselement (50) angeordnet ist,
wobei zwischen dem Zwischenverbindungselement (50) und der Rückholfeder (60) eine Federverbindung (54), und zwischen dem Zwischenverbindungselement (50) und dem Scharnierteil (20) ein Scharniergelenk (52) gebildet ist,
**dadurch gekennzeichnet, dass** das Scharniergelenk (52) eine Drehfläche (526) und einen Verriegelungsanschlag (522) umfasst, um
bei einem Drehen des Scharnierteils (20) infolge eines Öffnens der Vordertür (30) ausgehend von einer geschlossenen Position der Vordertür (30) bis zu einem vorgegebenen Drehwinkel (α) eine Drehbewegung des Scharnierteils (20) gegenüber dem Zwischenverbindungselement (50),
und bei einem Drehen des Scharnierteils (20) ab einem weitergehenden Öffnen der Vordertür (30) und Überschreiten des vorgegebenen Drehwinkels (α) bis zu einer vollständig geöffneten Position der Vordertür (30) ein Verriegeln des Scharniergelenks (52) und infolgedessen ein Mitdrehen des Zwischenverbindungselements (50) mit dem Scharnierteil (20)
zu ermöglichen.

2. Hausgerät gemäß Anspruch 1, **dadurch gekennzeichnet, dass** der Verriegelungsanschlag (522) in Form einer Verlängerung der Drehfläche (526) ausgebildet ist.

3. Hausgerät gemäß einem der obigen Ansprüche, **dadurch gekennzeichnet, dass** das Zwischenverbindungselement (50) in Form eines Hebels (56) ausgebildet ist, an dessen einem Ende das Scharniergelenk (52) und am anderen Ende die Federverbindung (54) angeordnet sind.

4. Hausgerät gemäß einem der obigen Ansprüche, **dadurch gekennzeichnet, dass** die Drehfläche (526) des Scharniergelenks (52) halbkreisförmig ausgebildet ist.

5. Hausgerät gemäß einem der obigen Ansprüche, **dadurch gekennzeichnet, dass** das Scharnierteil (20) einen Hebelarm (24) aufweist, der sich zu dem Rahmen (10) hin erstreckt, wobei der Hebelarm (24) mit der Rückholfeder (60) verbunden ist, so dass bei einer Drehung des Scharnierteils (20) bei einem Öffnen der Vordertür (30) eine Zugstrecke der Rückholfeder (60) vergrößert wird.

6. Hausgerät gemäß einem der obigen Ansprüche, **dadurch gekennzeichnet, dass** das Scharniergelenk (52) durch ein an dem Scharnierteil (20) vorgesehenes Lager (242) und durch ein an dem Zwischenverbindungselement (50) vorgesehenes und in dem Lager (242) positionierten Gelenkelement gebildet ist.

7. Hausgerät gemäß Anspruch 6, **dadurch gekennzeichnet, dass** das Lager (242) des Scharnierteils (20) eine Gelenkfläche (248) aufweist, die die Drehfläche (526) trägt.

8. Hausgerät gemäß Anspruch 6 oder 7, **dadurch gekennzeichnet, dass** das Lager (242) des Scharnierteils (20) eine Verriegelungsfläche (244) aufweist, und dass sich der Verriegelungsanschlag (522) bei dem verriegelten Scharniergelenk (52) auf der Verriegelungsfläche (244) stützt.

9. Hausgerät gemäß einem der Ansprüche 6 bis 8, **dadurch gekennzeichnet, dass** das an dem Zwischenverbindungselement (50) vorgesehene und in dem Lager (242) positionierte Gelenkelement eine Nockenform aufweist.

10. Hausgerät gemäß einem der obigen Ansprüche, **dadurch gekennzeichnet, dass** die Federverbindung (54) durch ein an dem Zwischenverbindungselement (50) vorgesehenes zylinderartiges Gelenkelement und durch einen an einem Ende der Rückholfeder (60) vorgesehenen Gelenkhaken (62) gebildet ist.

## Claims

1. Household appliance with a frame (10) and a compartment (14), wherein the compartment (14) is able to be closed off by a front door (30),
wherein the front door (30) is connected pivotably to the frame (10) via a hinge part (20), in order to make it possible to open the front door (30),
wherein, to compensate for the weight of the front door (30), a return spring (60) is provided,
wherein an intermediate connection element (50) is disposed between the hinge part (20) and the return spring (60) to transmit the movement
wherein a spring connection (54) is formed between the intermediate connection element (50) and the return spring (60) and a hinge joint (52) is formed between the intermediate connection element (50) and the hinge part (20),
**characterised in that** the hinge joint (52) comprises a rotation surface (526) and a locking stop (522), in order to make possible,
a rotational movement of the hinge part (20) in relation to the intermediate connection element (50) during a rotation of the hinge part (20) as a result of opening the front door (30) starting from a closed position of the front door (30) up to a predetermined angle of rotation (α),
and a locking of the hinge joint (52) and as a result a rotation of the intermediate connection element (50) with the hinge part (20) during a rotation of the hinge part (20), as from a continuing opening of the front door (30) and exceeding of the predetermined angle of rotation (α) up to a completely opened position of the front door (30).

2. Household appliance according to claim 1, **characterised in that** the locking stop (522) is embodied in the shape of an extension of the rotation surface (526).

3. Household appliance according to one of the above claims, **characterised in that** the intermediate connection element (50) is embodied in the form of a lever (56), at one end of which the hinge joint (52) and at the other end of which the spring joint (54) is disposed.

4. Household appliance according to one of the above claims, **characterised in that** the rotation surface (526) of the hinge joint (52) is embodied semicircular in shape.

5. Household appliance according to one of the above claims, **characterised in that** the hinge part (20) has a lever arm (24) which extends through to the frame (10), wherein the lever arm (24) is linked to the return spring (60), so that when the hinge part (20) turns as the front door (30) is being opened, the distance that the return spring (60) stretches is increased.

6. Household appliance according to one of the above claims, **characterised in that** the hinge joint (52) is formed by a support (242) provided on the hinge part (20) and by a hinge element provided on the intermediate connection element (50) and positioned in the support (242).

7. Household appliance according to claim 6, **characterised in that** the support (242) of the hinge part (20) has a hinging surface (248) which bears the turning surface (526).

8. Household appliance according to claim 6 or 7, **characterised in that** the support (242) of the hinge part (20) has a locking surface (244) and that the locking stop (522) is supported on the locking surface (244) when the hinge joint (52) is locked.

9. Household appliance according to one of claims 6 to 8, **characterised in that** the hinge element provided on the intermediate connection element (50) and positioned in the support (242) takes the form of a cam.

10. Household appliance according to one of the above claims, **characterised in that** spring connection (54) is formed by a cylinder-type hinge element provided on the intermediate connection element (50) and by a hinged hook (62) provided at one end of the return spring (60).

## Revendications

1. Appareil ménager comprenant un cadre (10) et une chambre (14), la chambre (14) étant fermable au moyen d'une porte avant (30),
la porte avant (30) étant reliée de manière rotative avec le cadre (10) par l'intermédiaire d'une pièce de charnière (20) afin de permettre une ouverture de la porte avant (30),
un ressort de rappel (60) étant ménagé pour l'équilibrage de poids de la porte avant (30),
un élément de liaison intermédiaire (50) étant disposé entre la pièce de charnière (20) et le ressort de rappel (60) pour la transmission de mouvement,
une liaison par ressort (54) étant formée entre l'élément de liaison intermédiaire (50) et le ressort de rappel (60), et une articulation à charnière (52) étant formée entre l'élément de liaison intermédiaire (50) et la pièce de charnière (20),
**caractérisé en ce que** l'articulation à charnière (52) comprend une surface de rotation (526) et une butée de blocage (522), afin
lors d'une rotation de la pièce de charnière (20) suite à une ouverture de la porte avant (30), en partant d'une position fermée de la porte avant (30) jusqu'à un angle de rotation prédéfini (α), de permettre un mouvement de rotation de la pièce de charnière (20) par rapport à l'élément de liaison intermédiaire (50)
et lors d'une rotation de la pièce de charnière (20) à partir d'une ouverture plus grande de la porte avant (30) et d'un dépassement de l'angle de rotation prédéfini (α) jusqu'à une position complètement ouverte de la porte avant (30), de permettre un blocage de l'articulation à charnière (52) et, en conséquence, une rotation de l'élément de liaison intermédiaire (50) simultanément avec la pièce de charnière (20).

2. Appareil ménager selon la revendication 1, **caractérisé en ce que** la butée de blocage (522) est réalisée sous forme d'un prolongement de la surface de rotation (526).

3. Appareil ménager selon l'une quelconque des revendications ci-dessus, **caractérisé en ce que** l'élément de liaison intermédiaire (50) est réalisé sous forme d'un levier (56) sur une extrémité duquel est disposée l'articulation à charnière (52) et sur l'autre extrémité duquel est disposée la liaison par ressort (54).

4. Appareil ménager selon l'une quelconque des revendications ci-dessus, **caractérisé en ce que** la surface de rotation (526) de l'articulation à charnière (52) est réalisée en forme de demi-cercle.

5. Appareil ménager selon l'une quelconque des revendications ci-dessus, **caractérisé en ce que** la pièce de charnière (20) présente un bras de levier (24) qui s'étend vers le cadre (10), le bras de levier (24) étant relié avec le ressort de rappel (60) de manière à ce que lors d'une rotation de la pièce de charnière (20) lorsque la porte avant (30) est ouverte, une trajectoire de traction du ressort de rappel (60) est agrandie.

6. Appareil ménager selon l'une quelconque des revendications ci-dessus, **caractérisé en ce que** l'articulation à charnière (52) est formée par un palier (242) ménagé sur la pièce de charnière (20) et par un élément d'articulation ménagé sur l'élément de liaison intermédiaire (50) et positionné dans le palier (242).

7. Appareil ménager selon la revendication 6, **caractérisé en ce que** le palier (242) de la pièce de charnière (20) présente une surface d'articulation (248) qui porte la surface de rotation (526).

8. Appareil ménager selon la revendication 6 ou 7, **caractérisé en ce que** le palier (242) de la pièce de charnière (20) présente une surface de blocage (244), et **en ce que** la butée de blocage (522) s'appuie sur la surface de blocage (244) lorsque l'articulation à charnière (52) est bloquée.

9. Appareil ménager selon l'une quelconque des revendications 6 à 8, **caractérisé en ce que** l'élément d'articulation ménagé sur l'élément de liaison intermédiaire (50) et positionné dans le palier (242) présente une forme de came.

10. Appareil ménager selon l'une quelconque des revendications ci-dessus, **caractérisé en ce que** la liaison par ressort (54) est formée par un élément d'articulation cylindrique ménagé sur l'élément de liaison intermédiaire (50) et par un crochet d'articulation (62) ménagé sur une extrémité du ressort de rappel (60).
